# EUROPÄISCHE PATENTSCHRIFT

(11) **EP 2 423 112 B1**
(45) Veröffentlichungstag und Bekanntmachung des Hinweises auf die Patenterteilung: **28.05.2014**
(21) Anmeldenummer: 11005128.1
(22) Anmeldetag: 24.06.2011
(51) Int. Cl.: B65B 19/22, B65B 51/02, B05B 15/02

(54) **Vorrichtung und Verfahren zum Herstellen von Packungen für Zigaretten**
Method and device for manufacturing packages for cigarettes
Dispositif et procédé de fabrication d'emballages pour cigarettes

(30) Priorität: 24.08.2010 DE 102010035320
(43) Veröffentlichungstag der Anmeldung: 29.02.2012
(73) Patentinhaber: Focke & Co. (GmbH & Co. KG), 27283 Verden (DE)
(72) Erfinder: Engel, Gisbert, 27308 Kirchlinteln-Luttum (DE); Jürgens, Eric, 10435 Berlin (DE); Schaefer-Guischard, Michael, 27283 Verden (DE)
(74) Vertreter: Ellberg, Nils

(56) Entgegenhaltungen:
- EP-A1- 0 844 181
- EP-A1- 1 121 869
- EP-A1- 1 219 540
- EP-A1- 1 232 800
- EP-A2- 1 842 599
- DE-A1- 19 639 260
- DE-A1- 19 847 713
- DE-A1- 19 851 775
- DE-A1-102008 029 929

## Beschreibung

Die Erfindung betrifft eine Vorrichtung zum Herstellen von Packungen für Zigaretten, insbesondere des Typs Klappschachtel, mit einer Falteinrichtung, insbesondere einem Faltrevolver, zum Falten von Zuschnitten aus Verpackungsmaterial, insbesondere dünnem Karton, und mit einer an die Falteinrichtung anschließenden Transportbahn, insbesondere Packungsbahn, für weitgehend fertiggestellte Packungen, wobei im Bereich der Transportbahn eine Leimauftragsstation mit Leimaggregaten, insbesondere Leimdüsen, zum Aufbringen von Leim auf Faltlappen des Zuschnitts vorgesehen ist, gemäß dem Oberbegriff des Anspruchs 1. Weiterhin betrifft die Erfindung ein entsprechendes Verfahren gemäß dem Oberbegriff des Anspruchs 12.

Der Auftrag von Leim auf Zuschnitte für Zigarettenpackungen erfolgt in der Praxis in der Regel mit Hilfe von Leimrädern oder Leimdüsen. Eine Vorrichtung der eingangs genannten Art ist beispielsweise aus der DE 10 2008 029 929 A1 bekannt. Ein grundsätzliches Problem stellt die Verschmutzung der entsprechenden Leimaggregate im laufenden Betrieb dar. Dies kann dazu führen, dass der Auftrag gestört wird, was zu einem unsauberen Leimbild führen kann. Aus der DE 198 51 775 A1 ist daher bekannt ein Leimaggregat aus einer Betriebsstellung in eine Reinigungsstellung zu verschwenken.

Hiervon ausgehend liegt der Erfindung die Aufgabe zu Grunde Vorrichtungen und Verfahren der eingangs genannten Art weiterzuentwickeln, insbesondere im Hinblick auf den gleichzeitigen Auftrag von Kaltleim und Heißleim auf Faltlappen einer Zigarettenpackung.

Zur Lösung dieser Aufgabe weist eine erfindungsgemäße Vorrichtung die Merkmale des Anspruchs 1 auf.

Die Reinigung der Leimaggregate verhindert die eingangs genannten Probleme und führt zu einem ordnungsgemäßen Leimbild. Durch die gemeinsame Trageinrichtung für die zu beiden Seiten der Transportbahn angeordneten Leimaggregate ist eine einfache gemeinsame Überführung der Leimaggregate möglich.

Gemäß einer bevorzugten Weiterbildung ist vorgesehen, dass in einer ersten Reinigungsstellung Leimportionen gegen ein zwischen den Leimaggregaten angeordnetes gemeinsames Auffangorgan abgebbar sind. Weiterhin kann zusätzlich vorgesehen sein, dass in einer zweiten Reinigungsstellung insbesondere die Leimaggregate zum Auftragen von Kaltleim durch Anlage an einem gemeinsamen Reinigungsorgan reinigbar sind.

Die Leimaggregate zum Aufbringen von Kaltleim einerseits und die Leimaggregate zum Aufbringen von Heißleim andererseits können durch separate Antriebe unabhängig voneinander zwischen der Leimauftragsstellung und der oder jeder Reinigungsstellung bewegbar sein.

Eine weitere Besonderheit kann darin bestehen, dass jeweils ein Auffangorgan für Heißleim und für Kaltleim vorgesehen ist, wobei sich die Auffangorgane jeweils aufrecht zwischen den gegenüberliegenden Leimaggregaten erstrecken, die zur Abgabe von Leimportionen vorzugsweise in im wesentlichen horizontaler Richtung angeordnet sind, wobei vorzugsweise unterhalb des jeweiligen Auffangorgans jeweils ein Auffangmittel, insbesondere eine Leimwanne, für von dem jeweiligen Auffangorgan abgegebenen Leim vorgesehen ist, wobei die Auffangmittel separat handhabbar und insbesondere entleerbar sind.

Vorzugsweise ist das Auffangorgan für Heißleim beheizt zur Vermeidung von Leimablagerungen und zur Weiterleitung des Leims an ein zugeordnetes Auffangmittel.

Eine weitere Besonderheit kann darin bestehen, dass die Leimaggregate zum Aufbringen von Kaltleim in der zweiten Reinigungsstellung an ortsfest drehbaren Reinigungsrollen anliegen, wobei die Reinigungsrollen durch einen gemeinsamen Antrieb antreibbar sind und jeweils an einem weiteren Paar von unteren Reinigungsrollen anliegen, die mit einem Reinigungsmittel benetzbar sind, insbesondere durch Eintauchen der unteren Reinigungsrollen in einen Behälter dem Reinigungsmittel, wobei der Behälter zusammen mit den unteren Reinigungsrollen zu Reinigungszwecken seitlich herausziehbar gelagert ist.

In einer bevorzugten Ausgestaltung der Erfindung sind die Leimaggregate, die Auffangorgane und die Auffangmittel zu einer gemeinsam bewegbaren Einheit verbunden, die ohne Veränderung der Relativstellung der genannten Organe zusammen aus der Vorrichtung herausziehbar gelagert ist. Weiterhin kann die gemeinsam bewegbare Einheit einen zusammen mit der Einheit bewegbaren Verteilerkasten für elektrische Leitungen aufweisen, derart, dass die Organe der Einheit an den Verteilerkasten angeschlossen sind.

Weitere vorteilhafte Einzelheiten der Erfindung bestehen darin, dass
1. Leimdüsen zum Auftrag von Heißleim im Wesentlichen vollständig von einer Isolierung umgeben sind, insbesondere im Bereich von Anschlüssen und insbesondere im Bereich einer vorzugsweise verlängerten Düsenspitze,
2. die Lage der Leimaggregate im Bezug auf die Transportbahn einstellbar ist, insbesondere in vertikaler und/oder horizontaler Richtung, vorzugsweise mittels Stellschrauben,
3. die Vorrichtung Bedientasten zur Auslösung der Reinigung der Leimaggregate unabhängig von einer automatischen Reinigung nach Maßgabe einer Maschinensteuerung aufweist.

Diese Merkmale können einzeln oder in Kombination miteinander zum Einsatz kommen.

Vorzugsweise kann ferner vorgesehen sein, dass im Bereich der Transportbahn eine Einrichtung zum Ausrichten von Seitenlappen im Bereich eines Deckels der Packung angeordnet ist, insbesondere eine Ausrichterwelle, wobei die Leimaggregate im Anschluss an die Einrichtung angeordnet sind, derart, dass die Faltlappen des Zuschnitts unmittelbar nach dem Ausrichten des Deckels der Packung beleimbar sind.

Ein erfindungsgemäßes Verfahren weist die Merkmale des Anspruchs 12 auf.

Weitere Einzelheiten und vorteilhafte Ausgestaltungen sind der Beschreibung im Übrigen und der Zeichnung zu entnehmen.

Ein bevorzugtes Ausführungsbeispiel der Erfindung wird nachfolgend anhand der Zeichnung beschrieben. In dieser zeigen:
- Fig. 1: eine Packung für Zigaretten des Typs Hinge-Lid in räumlicher Darstellung mit schematischer Andeutung des Leimbilds im Bereich der Schmalseiten,
- Fig. 2: die Packung gemäß Fig. 1 in einer Seitenansicht,
- Fig. 3: eine weitere Packung für Zigaretten des Typs Hinge-Lid mit geringeren Abmessungen in einer Darstellung gemäß Fig. 2,
- Fig. 4: eine räumliche Darstellung einer Vorrichtung zum Herstellen von Packungen für Zigaretten,
- Fig. 5: eine Seitenansicht der Vorrichtung in Richtung Pfeil V in Fig. 4,
- Fig. 6: einen Vertikalschnitt durch die Vorrichtung entlang Schnittlinie VI - VI in Fig. 4,
- Fig. 7: einen Vertikalschnitt durch die Vorrichtung entlang Schnittlinie VII - VII in Fig. 4,
- Fig. 8: einen Vertikalschnitt durch die Vorrichtung entlang Schnittlinie VIII - VIII in Fig. 4,
- Fig. 9: einen Vertikalschnitt durch die Vorrichtung entlang Schnittlinie IX - IX in Fig. 8, und
- Fig. 10: eine Einzelheit der Vorrichtung im Bereich X in Fig. 9 in vergrößerter Darstellung.

In den Zeichnungen ist ein bevorzugter Anwendungsbereich gezeigt, nämlich die Fertigung von Packungen 10 des Typs Klappschachtel für Zigaretten. Dieser Packungstyp besteht aus Schachtelteil 11 und Deckel 12. Das Schachtelteil 11 weist eine Schachtel-Vorderwand 13 und eine Schachtel-Rückwand 14 auf, die über eine Bodenwand 15 miteinander verbunden sind. Der Deckel 12 enthält eine Deckel-Vorderwand 16, eine Deckel-Rückwand 17 und dazwischen eine Deckel-Stirnwand 18.

Seitenwände der Packung, nämlich des Schachtelteils 11 einerseits und des Deckels 12 andererseits, bestehen aus jeweils zwei einander ganz oder teilweise überdeckenden Faltlappen. An der Schachtel-Vorderwand 13 sind seitlich außenliegende Schachtel-Seitenlappen 19 und an der Schachtel-Rückwand 14 sind seitliche innenliegende Schachtel-Seitenlappen 20 angebracht. Entsprechend sind im Bereich des Deckels 12 an der Deckel-Vorderwand 16 außenliegende Deckel-Seitenlappen 21 und an der Schachtel-Rückwand innenliegende Deckel-Seitenlappen 22 angebracht. Der Zuschnitt wird so gefaltet, dass die einander zugeordneten Seitenlappen 19 und 20 einerseits sowie 21 und 22 andererseits einander überdecken und durch Leim miteinander verbunden sind zur Bildung der Seitenwände. Weiterhin ist im vorliegen Fall ein Kragen 82 in der Packung 10 angeordnet.

Die schematisch in Fig. 4 dargestellte Vorrichtung als Teil einer Verpackungsmaschine zum Herstellen von Zigarettenpackungen des Typs Klappschachtel besteht aus einem Faltrevolver 23, einer anschließenden (geradlinigen) Transportbahn 24 und einem Übergaberevolver 25.

Inhalt der Packung 10 ist ein Zigarettenblock 26 in Form einer in einen Innenzuschnitt eingehüllten Zigarettengruppe. Der Zigarettenblock 26 wird im Bereich des Faltrevolvers 23 in einen Zuschnitt für die Packung 10 eingehüllt. Die weitgehend fertiggestellte Packung 10 wird in Radialrichtung aus Taschen des Faltrevolvers 23 ausgeschoben und an die Transportbahn 24 übergeben.

Bei Eintritt der Packungen 10 in die Transportbahn 24 ist der Faltprozess für den Zuschnitt weitgehend abgeschlossen, nämlich bis auf die außenliegenden Seitenlappen 19, 21. Diese erstrecken sich flügelartig in einer oberen, horizontalen Ebene bei nach oben weisender Schachtel-Vorderwand 13 und Deckel-Vorderwand 16. Die innenliegenden Seitenlappen 20 und 21 sind bereits in eine aufrechte Ebene gefaltet unter Anlage am Packungsinhalt, also am Zigarettenblock 26.

Im Bereich der Transportbahn 24 werden die Packungen 10 mit Abstand voneinander durch einen Endlosförderer transportiert. Dieser ist als Gurtförderer 27 ausgebildet, und zwar als Zahnriemen. An der freien Seite sind Mitnehmer 28 angeordnet, die je eine Packung 10 im Bereich der rückseitigen Bodenwand 15 erfassen und transportieren. Die Packungen 10 liegen mit ihrer Längserstreckung in Förderrichtung weisend auf dem Gurtförderer 27 und/oder auf einem in Längsrichtung der Transportbahn 24 verlaufenden Führungsprofil 29 auf.

Auch an der Oberseite der Packung 10 sind im Bereich der Transportbahn 24 Führungs-und Stützorgane vorgesehen. Die seitwärts gerichteten Faltlappen, nämlich Schachtel-Seitenlappen 19 und Deckel-Seitenlappen 21, liegen auf Schenkeln 30 des Führungsprofils 29 auf. Des Weiteren sind an der Oberseite der Packungen 10 in Förderrichtung verlaufende Führungsschienen 31 angeordnet, die die Packungen 10 in der exakten Position auf bzw. in der Transportbahn 24 halten.

Die Packungen 10 werden vorzugsweise kontinuierlich entlang der Transportbahn 24 transportiert. Dabei werden Faltlappen mit Leim versehen, im vorliegenden Falle die aufrechten innenliegenden Schachtel-Seitenlappen 20 und Deckel-Seitenlappen 22. Danach wird die Packung 10 fertig gefaltet, nämlich durch Umfalten der Schachtel-Seitenlappen 19 und Deckel-Seitenlappen 21 bis zur Anlage an der zugeordneten Seitenlappen 20, 22. Die nun fertige Packung 10 wird an das Formaggregat übergeben, nämlich an den Übergaberevolver 25.

Im Bereich der Transportbahn 24 sind mehrere Leimstationen eingerichtet. Die Vorrichtung ist dazu eingerichtet zwei unterschiedliche Arten von Leim auf die Packung 10 zu übertragen, nämlich Kaltleim einerseits und Heißleim (Hotmelt) andererseits. Eine erste Leimstation 32 dient zur Übertragung von Heißleim. Eine in Förderrichtung nachfolgende zweite Leimstation 33 ist zur Übertragung von Kaltleim eingerichtet.

Die erste Leimstation 32 weist im vorliegenden Ausführungsbeispiel zwei Leimaggregate 34, 35 zu beiden Seiten der Transportbahn 24 auf. Die Leimaggregate 34, 35 weisen Leimdüsen 36 auf zur Übertragung von Leimpunkten 37 auf die Packung 10. Eine Besonderheit besteht darin, dass die Leimportionen in horizontaler Richtung abgegeben und auf einen aufrechten Faltlappen 20, 22 übertragen werden.

Die zweite Leimstation 33 besteht im vorliegenden Falle ebenfalls aus zwei Leimaggregaten 40, 41 zu beiden Seiten der Transportbahn 24 zur Übertragung von einzelnen Leimpunkten 42 einer anderen Leimart, nämlich Kaltleim. Die Leimaggregate 40, 4 der zweiten Leimstation 33 sind so ausgebildet oder angeordnet, dass zwei übereinanderliegende Punktreihen 38, 39 des Leims erzeugt werden. Wie im Vergleich der Fig. 2 und 3 ersichtlich, wird bei Packungen 10 mit einer geringeren Anzahl an Lagen von Zigaretten im Zigarettenblock 26 nur eine Punktreihe 38 angebracht durch entsprechende Steuerung der Leimaggregate 40, 41.

Die Leimpunkte 42 der ersten Leimstation 32 sind in einer unteren Ebene angebracht - bezogen auf die Transportbahn 24. Insbesondere sind die Leimpunkte 42 aus Hotmelt zwischen Leimpunkten 37 der Punktreihe 38 angebracht, also benachbart zu einem freien Rand der zur Verbindung mit den Seitenlappen 20, 22 bestimmten äußeren Seitenlappen 19,21.

Die Leimpunkte 37, 42 können während des Stillstands der Packungen 10 durch die entsprechend ausgebildeten Leimaggregate 34, 35; 40, 41 übertragen werden. Im vorliegenden Falle werden die Leimpunkte 37, 42 jedoch durch die Leimaggregate 34, 35; 40, 41 während der Bewegung der Packungen 10 auf die Seitenlappen 20, 22 übertragen.

Im Anschluss an die Leimstation 33 gelangen die Packungen 10 in den Bereich einer Faltstation mit Faltorganen, die vorliegend als Faltweichen 43 zu beiden Seiten der Transportbahn 24 ausgebildet sind. Die geformten, schienenartigen Faltweichen 43 bewirken, dass die Seitenlappen 19, 21 während des Transport nach unten umgefaltet werden bis zur vollständigen Anlage an den Seitenlappen 20, 22. Die damit fertiggestellte Packung 10 wird abgefördert.

Eine Besonderheit der Vorrichtung besteht darin, dass die Leimaggregate 34, 35 einerseits und Leimaggregate 40, 41 andererseits jeweils paarweise in eine oder mehrere Reinigungsstellungen bewegt werden können.

Die Leimaggregate 34, 35 der Leimstation 32 für den Auftrag von Heißleim können in vertikaler Richtung, bzw. im wesentlichen quer zur Transportbahn 24 bewegt werden, nämlich in eine Reinigungsstellung unterhalb der Transportbahn 24. Diese Reinigungsstellung ist in Fig. 7 gezeigt. Hingegen zeigt Fig. 6 eine Leimauftragsstellung der Leimstation 32. In gestrichelten Linien ist in Fig. 6 die Reinigungsstellung gemäß Fig. 7 angedeutet.

Die Leimaggregate 34, 35 sind im vorliegenden Fall an einer gemeinsamen, nicht im Detail gezeigten, Trageinrichtung 44 montiert, welche im vorliegenden Fall mittels eines Pneumatikzylinders 45 als Antrieb in vertikaler Richtung bewegbar ist. Selbstverständlich kommen auch andere Antriebe hierfür in Frage.

Die beiden Leimaggregate 34, 35 werden über Heißleimleitungen 46 mit Heißleim versorgt. Dabei sind sowohl die Heißleimleitungen 46 isoliert bzw. beheizt als auch die Heißleimanschlüsse 47 der Heißleimleitungen 46 an den Leimaggregaten 34, 35.

In der Reinigungsstellung gemäß Fig. 7 sind die beiden gegenüberliegenden Leimaggregate 34, 35 mit ihren Düsenspitzen 48 einander zugewandt und auf im Wesentlichen gleicher Höhe angeordnet. Zwischen den Leimaggregaten 34, 35 bzw. deren Düsenspitzen 48 ist ein ortsfestes Auffangorgan 49 angeordnet. Das Auffangorgan 49 dient zur Aufnahme von Leimportionen aus Heißleim, die in der Reinigungsstellung von den beiden Leimaggregaten 34, 35 abgegeben werden, um ein Verstopfen der Leimaggregate 34, 35 zu verhindern. Das Auffangorgan 49 ist mit Abstand zu den beiderseitigen Düsenspitzen 49 angeordnet und verhindert, dass die beiderseitigen Leimaggregate 34, 35 sich gegenseitig mit Leimportionen beschmutzen.

Das Auffangorgan 49 weist im vorliegenden Fall eine wandartige Gestalt mit im Wesentlichen vertikaler Erstreckung auf. Im Querschnitt (Fig. 7) verlaufen Seitenwände des Auffangorgans 49 zudem nach unten konvergierend. Auf diese Weise laufen die von beiden Leimaggregaten 34, 35 abgegebenen Leimportionen beiderseits am Auffangorgan 49 nach unten und tropfen von dort in ein Auffangmittel 50, insbesondere in Form einer Heißleimauffangwanne.

Die Heißleimauffangwanne als Auffangmittel 50 ist an Führungen 51 gelagert, sodass sie seitlich aus der Vorrichtung herausgezogen werden kann, um die Wanne zu entleeren und zu reinigen.

Eine weitere Besonderheit besteht darin, dass die beiden Leimaggregate 34, 35 hinsichtlich Ihrer Relativstellung gegenüber den Packungen 10 bzw. der Transportbahn 24 einstellbar sind. Zum einen sind die Leimaggregate 34, 35 in horizontaler Richtung verstellbar. Dies erfolgt über Einstellschrauben 52. Auf diese Weise ist der seitliche Abstand 53 der Leimaggregate 34, 35 gegenüber den Packungen 10 einstellbar. Ferner sind Einstellschrauben 54 zur Justierung der Höhenlage der Leimaggregate 34, 35 vorgesehen.

Eine andere Besonderheit besteht darin, dass die Leimaggregate 34, 35 mit einer Isolierung 55 versehen sind, die auch den Bereich der Düsenspitzen 48 einschließt. Zu diesem Zweck sind die Düsenspitzen 48 gegenüber herkömmlichen Düsenspitzen verlängert, d.h. diese ragen weiter aus dem Leimaggregat heraus als üblich. Auf diese Weise ist es möglich die Isolierung 55 auch in dem die Düsenspitzen 48 umgebenden Bereich anzuordnen.

Um zu verhindern, dass sich die von den Leimaggregaten 34, 35 abgegebenen Leimportionen am Auffangorgan 49 absetzen, kann weiterhin vorgesehen sein, dass das Auffangorgan 49 beheizbar ausgebildet ist. Beispielsweise kann eine zentrale Heizeinrichtung 56 im Auffangorgan 49 vorgesehen sein, das die Wandungen des Auffangorgans 49 erwärmt und somit ein Abkühlen und Absetzen von Heißleim in diesem Bereich verhindert.

Auch die beiden Leimaggregate 40, 41 sind aus einer (oberen) Leimauftragsstellung in eine (mittlere) erste Reinigungsstellung bewegbar. Diese erste Reinigungsstellung ist in Fig. 8 gezeigt. In dieser Reinigungsstellung befinden sich die Leimaggregate 40, 41 unterhalb der Transportbahn 24. Auch hier ist ein Auffangorgan 57 für Kaltleimportionen vorgesehen, dass wie das Auffangorgan 49 für die Heißleimportionen zwischen den Leimaggregaten 40, 41 positioniert ist und von den Leimaggregaten 40, 41 abgegebene Leimportionen auffängt.

Unterhalb des Auffangorgans 57 ist wiederum ein Auffangmittel 58 für Kaltleim vorgesehen, beispielsweise in Form einer Kaltleimauffangwanne, die seitlich aus der Vorrichtung herausziehbar ist, um diese zu entleeren und zu reinigen. Eine Besonderheit dieser Auffangwanne besteht darin, dass diese einen C-förmigen Grundriss aufweist und ausgehend von dem Bereich zwischen den Leimaggregaten 40, 41 zweifach abgewinkelt ist. Der Boden des Auffangmittels 58 ist dabei über den Verlauf geneigt ausgebildet, sodass das Auffangmittel 58 im Bereich zwischen den Leimaggregaten 40, 41 nur eine geringe Höhe aufweist, die dann jedoch über den Verlauf kontinuierlich zunimmt. Auf diese Weise weist das Auffangmittel 58 trotz des geringen Platzes im Bereich zwischen den Leimaggregaten 40, 41 insgesamt ein ausreichendes Volumen auf.

Die Leimaggregate 40, 41 sind darüber hinaus noch in eine weitere (untere) zweite Reinigungsstellung bewegbar, die sich im vorliegenden Fall unterhalb der ersten Reinigungsstellung befindet. Diese (unterste) Reinigungsstellung ist in Fig. 8 mit gestrichelten Linien angedeutet. Dort liegen die Leimaggregate 40, 41 bzw. deren Düsenspitzen 48 an einem Paar von ortsfest drehbaren Reinigungsrollen 59 an, die über einen gemeinsamen Antrieb 60 synchron angetrieben werden und vorzugsweise aus Schaumstoff bestehen. Den Reinigungsrollen 59 ist ein Paar weiterer Reinigungsrollen 61 zugeordnet, die ebenfalls drehbar unterhalb der ersten Reinigungsrollen 59 gelagert sind und an den Reinigungsrollen 59 anliegen und somit indirekt durch den Antrieb 60 mit angetrieben werden. Die Reinigungsrollen 61 sind in einen Behälter 62 mit einem Reinigungsmittel 63, insbesondere Wasser, eingetaucht zur Reinigung der Leimaggregate 40, 10 bzw. der Reinigungsrollen 59.

Auch der Behälter 62 mit dem Reinigungsmittel 63 ist seitlich aus der Vorrichtung herausziehbar gelagert. Hierzu sind Führungbolzen 64 vorgesehen an denen der Behälter 62 in Längsrichtung verschieblich gelagert ist.

Die Höhenverstellung der Leimaggregate 40, 41 erfolg über ein zwei Pneumatikzylinder 65, 66 entsprechend Fig. 9. Oberseitig und teilweise seitlich sind die Pneumatikzylinder 65, 66 jeweils durch Schutzeinrichtungen 67, 68 abgedeckt, sodass eine Verschmutzung derselben durch Leim vermieden werden kann. Auch die Leimaggregate 40, 41 sind an einer gemeinsamen Trageinrichtung gelagert, um beide Organe gleichzeitig zusammen zwischen den Positionen bewegen zu können.

Die Leimaggregate 40, 41 müssen nicht zwangsläufig in vertikaler Richtung bewegt werden. Es ist auch denkbar die Leimaggregate 40, 41 zu verschwenken, wie bereits bei den Leimaggregaten 34, 35 beschrieben.

Ein weiteres Detail ist in Fig. 10 gezeigt. Demnach weist jedes Leimaggregat 40, 41 für Kaltleim zwei Leimdüsen 69 auf, die in Förderrichtung der Packungen 10 mit Abstand zueinander und in der Höhe versetzt angeordnet werden. Durch den Versatz 70 der Düsen können die beiden Punktreihen 38, 39 erzeugt werden.

Eine weitere Besonderheit besteht darin, dass alle Organe zum Beleimen der Packungen 10 und zum Reinigen der Leimaggregate 34, 35; 40, 41 zu einer gemeinsamen Einheit verbunden ist. Die Einheit umfasst insbesondere die Leimaggregate 34, 35; 40, 41 die Antriebe zum Bewegen der Leimaggregate 34, 35; 40, 41 zwischen den Stationen sowie die Auffangorgan 49, 57 und Auffangmittel 50, 58 sowie den Behälter 62 mit den Reinigungsrollen 59, 61.

Alle erforderlichen Organe sind in bzw. an einer gemeinsamen Schublade 71 angeordnet. Die Schublade 71 ist mit beidseitigen Schienen 72 zwischen paarweisen Gleitschuhen 73 längsverschieblich gelagert, sodass die Schublade mit der gesamten Einheit seitlich aus der Vorrichtung herausgezogen werden kann, ohne dass die Relativstellung der einzelnen Organe zueinander verändert wird. Unterseitig wird die Schublade dabei durch Leisten 76 auf einem Maschinenbett 77 gestützt. Unabhängig hiervon können die Auffangmittel 50, 58 und der Behälter 62 gegenüber der Einheit seitlich herausgezogen werden.

Um ein unbeabsichtigtes Öffnen bzw. Herausziehen der Schublade 71 zu verhindern ist eine Arretierung 79 vorgesehen, die zusammen mit der Längsführung der Schublade 71 arbeitet. Die Schublade 71 kann entsprechend in der eingeschobenen Stellung arretiert werden, beispielsweise durch ein entsprechendes Rastorgan.

Ein weiteres funktionales Detail besteht in der Zuführung von Strom zu den Leimaggregaten 34, 35; 40, 41. Die Stromzuführung erfolgt gebündelt zu einem Verteilerkasten 74 seitlich in bzw. an der Schublade 71. Vom Verteilerkasten 74 aus werden die einzelnen Aggregate über Stromleitungen 75 mit Strom versorgt.

Weiterhin ist im Bereich der Leimaggregate 40, 41 eine Einrichtung zum Ausrichten von Faltlappen der Packung 10 im Bereich des Deckels 12 angeordnet, nämlich eine Ausrichterwelle 78. Die Ausrichterwelle 78 ist den Leimaggregaten 40, 41 vorgeordnet, sodass der Kaltleim auf die ausgerichteten Faltlappen aufgetragen werden kann. Die Funktionsweise der Ausrichterwelle 78 ergibt sich aus DE 100 31 319 A1.

Die soweit in ihren wesentlichen Teilen beschriebene Vorrichtung funktioniert wie folgt: Bei einer Betriebsunterbrechung der Vorrichtung werden die Leimaggregate 34, 35; 40, 41 in die Reinigungsstellung bewegt. Für die Leimaggregate 34, 35 zum Auftrag von Heißleim bedeutet dies, dass sie in die Reinigungsstellung zur Abgabe von Leimportionen unterhalb der Transportbahn 24 bewegt werden. Die Leimaggregate 40, 41 werden ebenfalls in diese Stellung bewegt. Weiterhin können die Leimaggregate 40, 41 noch in die zweite Reinigungsstellung in Kontakt mit den Reinigungsrollen 59 bewegt werden. Dies erfolgt nach Maßgabe einer entsprechenden Programmierung einer Maschinensteuerung für die Vorrichtung. Die Auswahl der anzufahrenden Reinigungsstellung kann dabei insbesondere von der Dauer der Unterbrechung abhängig gemacht werden.

Weiterhin ist es für den Bediener der Anlage möglich eine manuelle Auslösung der Abgabe von Leimportionen zu bewirken, indem entsprechende Bedientasten 80, 81 betätigt werden.

### Bezugszeichenliste:

- 10: Packung
- 11: Schachtelteil
- 12: Deckel
- 13: Schachtel-Vorderwand
- 14: Schachtel-Rückwand
- 15: Bodenwand
- 16: Deckel-Vorderwand
- 17: Deckel-Rückwand
- 18: Deckel-Stirnwand
- 19: Schachtel-Seitenlappen (außen)
- 20: Schachtel-Seitenlappen (innen)
- 21: Deckel-Seitenlappen (außen)
- 22: Deckel-Seitenlappen (innen)
- 23: Faltrevolver
- 24: Transportbahn
- 25: Übergaberevolver
- 26: Zigarettenblock
- 27: Gurtförderer
- 28: Mitnehmer
- 29: Führungsprofil
- 30: Schenkel
- 31: Führungsschiene
- 32: Leimstation (Heißleim)
- 33: Leimstation (Kaltleim)
- 34: Leimaggregat (Leimstation 32)
- 35: Leimaggregat (Leimstation 32)
- 36: Leimdüse
- 37: Leimpunkt (Heißleim)
- 38: Punktreihe (unten)
- 39: Punktreihe (oben)
- 40: Leimaggregat (Leimstation 33)
- 41: Leimaggregat (Leimstation 33)
- 42: Leimpunkt (Kaltleim)
- 43: Faltweiche
- 44: Trageinrichtung
- 45: Pneumatikzylinder
- 46: Heißleimleitungen
- 47: Heißleimanschluss
- 48: Düsenspitze
- 49: Auffangorgan (Heißleim)
- 50: Auffangmittel (Heißleim)
- 51: Führung (Heißleimauffangwanne)
- 52: Einstellschraube
- 53: Abstand
- 54: Einstellschraube
- 55: Isolierung
- 56: Heizeinrichtung
- 57: Auffangorgan (Kaltleim)
- 58: Auffangmittel (Kaltleim)
- 59: Reinigungsrolle
- 60: Antrieb
- 61: Reinigungsrolle
- 62: Behälter
- 63: Reinigungsmittel
- 64: Führungsbolzen
- 65: Pneumatikzylinder
- 66: Pneumatikzylinder
- 67: Schutzeinrichtung
- 68: Schutzeinrichtung
- 69: Leimdüsen
- 70: Versatz
- 71: Schublade
- 72: Schiene
- 73: Gleitschuh
- 74: Verteilerkasten
- 75: Stromleitung
- 76: Leiste
- 77: Maschinenbett
- 78: Ausrichterwelle
- 79: Arretierung
- 80: Bedientaste
- 81: Bedientaste
- 82: Kragen

## Patentansprüche

1. Vorrichtung zum Herstellen von Packungen (10) für Zigaretten, insbesondere des Typs Kappschachtel, mit einer Falteinrichtung, insbesondere einem Faltrevolver (23), zum Falten von Zuschnitten aus Verpackungsmaterial, insbesondere dünnem Karton, und mit einer an die Falteinrichtung (23) anschließenden Transportbahn (24), insbesondere Packungsbahn, für weitgehend fertiggestellte Packungen (10), wobei im Bereich der Transportbahn (24) eine Leimauftragsstation (32, 33) mit Leimaggregaten (34, 35; 40, 41), insbesondere Leimdüsen, zum Aufbringen von Leim auf Faltlappen des Zuschnitts vorgesehen ist, **gekennzeichnet durch** folgende Merkmale:
a) die Leimaggregate (34, 35; 40, 41) sind in einer Leimauftragsstellung auf beiden Seiten der Transportbahn (24) auf Höhe der zu beleimenden Faltlappen (20, 22) an einer gemeinsamen Trageinrichtung (44) angeordnet,
b) die auf beiden Seiten der Transportbahn (24) angeordneten Leimaggregate (34, 35; 40, 41) sind an der gemeinsamen Trageinrichtung (44) zusammen in wenigstens eine Reinigungsstellung bewegbar, zum Reinigen der Leimaggregate (34, 35; 40, 41).
c) die Leimaggregate (34, 35; 40, 41) sind in der oder jeder Reinigungsstellung in einer Ebene unterhalb der vorzugsweise horizontal gerichteten Transportbahn (24) angeordnet,
d) entlang der Transportbahn (24) sind einerseits Leimaggregate (34, 35) zum Aufbringen von Kaltleim und andererseits Leimaggregate (40, 41) zum Aufbringen von Heißleim aufeinander folgend angeordnet, wobei die jeweiligen Leimaggregate (34, 35; 40, 41) gegenüberliegend beiderseits der Transportbahn (24) angeordnet sind zum Aufbringen entsprechenden Leims an vorzugsweise aufrechten Faltlappen (20, 22) im Bereich von Schmalseiten der Packung (10), und wobei die Leimaggregate (34, 35) zum Aufbringen von Kaltleim einerseits und die Leimaggregate (40, 41) zum Aufbringen von Heißleim andererseits jeweils gemeinsam in wenigstens eine Reinigungsstellung bewegbar sind,
e) die Leimaggregate (40, 41) zum Aufbringen von Kaltleim sind an einer gemeinsamen ersten Trageinrichtung angebracht und mit dieser zwischen der Leimauftragsstellung zum Auftragen von Leim auf die Zuschnitte, einer ersten Reinigungsstellung zum Abgeben von Leimportionen auf ein Auffangorgan (57) und einer zweiten Reinigungsstellung zum Reinigen der Leimaggregate (40, 41) bewegbar,
f) die Leimaggregate (34, 35) zum Aufbringen von Heißleim sind an einer gemeinsamen zweiten Trageinrichtung (44) angebracht und mit dieser zwischen einer Leimauftragsstellung zum Auftragen von Leim auf die Zuschnitte und einer Reinigungsstellung zum Abgeben von Leimportionen auf ein Auffangorgan (49) bewegbar,
g) die Leimaggregate (34, 35; 40, 41) sind zwischen den Stellungen linear in vertikaler Richtung bewegbar.

2. Vorrichtung nach Anspruch 1, **dadurch gekennzeichnet, dass** in einer ersten Reinigungsstellung Leimportionen gegen ein zwischen den Leimaggregaten (34, 35; 40, 41) angeordnetes gemeinsames Auffangorgan (49, 57) abgebbar sind und/oder dass in einer zweiten Reinigungsstellung insbesondere die Leimaggregate (40, 41) zum Auftragen von Kaltleim durch Anlage an einem gemeinsamen Reinigungsorgan reinigbar sind.

3. Vorrichtung nach Anspruch 1, **dadurch gekennzeichnet, dass** die Leimaggregate (40, 41) zum Aufbringen von Kaltleim einerseits und die Leimaggregate (34, 35) zum Aufbringen von Heißleim andererseits durch separate Antriebe unabhängig voneinander zwischen der Leimauftragsstellung und der oder jeder Reinigungsstellung bewegbar sind, wobei vorzugsweise die Leimaggregate (40, 41) zum Aufbringen von Kaltleim einerseits und die Leimaggregate (34, 35) zum Aufbringen von Heißleim andererseits in im Wesentlichen vertikaler Richtung bewegbar sind.

4. Vorrichtung nach Anspruch 2 oder einem der weiteren vorhergehenden Ansprüche, **dadurch gekennzeichnet, dass** jeweils ein Auffangorgan (49) für Heißleim und ein Auffangorgan (57) für Kaltleim vorgesehen ist, wobei sich die Auffangorgane (49, 57) jeweils aufrecht zwischen den jeweiligen Leimaggregaten (34, 35; 40, 41) erstrecken, die zur Abgabe von Leimportionen vorzugsweise in im Wesentlichen horizontaler Richtung angeordnet sind, wobei vorzugsweise unterhalb des jeweiligen Auffangorgans (49, 57) jeweils ein Auffangmittel (50, 58), insbesondere eine Leimwanne, für von dem jeweiligen Auffangorgan (49, 57) abgegebenen Leim vorgesehen ist, wobei die Auffangmittel (50, 58) separat handhabbar und insbesondere entleerbar sind, wobei vorzugsweise das Auffangorgan (49) für Heißleim beheizt ist zur Vermeidung von Leimablagerungen und zur Weiterleitung des Leims an ein zugeordnetes Auffangmittel (50).

5. Vorrichtung nach Anspruch 2, **dadurch gekennzeichnet, dass** die Leimaggregate (40, 41) zum Aufbringen von Kaltleim in der zweiten Reinigungsstellung an ortsfest drehbaren Reinigungsrollen (59) anliegen, wobei die Reinigungsrollen (59) durch einen gemeinsamen Antrieb (60) antreibbar sind und jeweils an einem weiteren Paar von unteren Reinigungsrollen (61) anliegen, die mit einem Reinigungsmittel (63) benetzbar sind, insbesondere durch Eintauchen der unteren Reinigungsrollen (63) in einen Behälter (62) dem Reinigungsmittel (63), wobei der Behälter (62) zusammen mit den unteren Reinigungsrollen (63) zu Reinigungszwecken seitlich herausziehbar gelagert ist.

6. Vorrichtung nach Anspruch 1 oder einem der weiteren vorhergehenden Ansprüche, **dadurch gekennzeichnet, dass** wenigstens die Leimaggregate (34, 35; 40, 41), die Auffangorgane (49, 57) und die Auffangmittel (50, 58) zu einer gemeinsam bewegbaren Einheit verbunden sind, die ohne Veränderung der Relativstellung der genannten Organe zusammen aus der Vorrichtung herausziehbar gelagert ist.

7. Vorrichtung nach Anspruch 6, **dadurch gekennzeichnet, dass** die gemeinsam bewegbare Einheit einen zusammen mit der Einheit bewegbaren Verteilerkasten (74) für elektrische Leitungen (75) aufweist, derart, dass die Organe der Einheit an einen gemeinsamen Verteilerkasten (74) angeschlossen sind.

8. Vorrichtung nach Anspruch 1, **dadurch gekennzeichnet, dass** Leimdüsen (34, 35) zum Auftrag von Heißleim im Wesentlichen vollständig von einer Isolierung (55) umgeben sind, insbesondere im Bereich von Anschlüssen (47) und insbesondere im Bereich einer vorzugsweise verlängerten Düsenspitze (48).

9. Vorrichtung Anspruch 1, **dadurch gekennzeichnet, dass** die Lage der Leimaggregate (34, 35; 40, 41) im Bezug auf die Transportbahn einstellbar ist, insbesondere in vertikaler und/oder horizontaler Richtung, vorzugsweise mittels Stellschrauben (52, 54).

10. Vorrichtung nach Anspruch 1, **dadurch gekennzeichnet, dass** die Vorrichtung Bedientasten (80, 81) zur Auslösung der Reinigung der Leimaggregate (34, 35; 40, 41) unabhängig von einer automatischen Reinigung nach Maßgabe einer Maschinensteuerung aufweist.

11. Vorrichtung nach Anspruch 1, **dadurch gekennzeichnet, dass** im Bereich der Transportbahn (24) eine Einrichtung zum Ausrichten von Faltlappen im Bereich eines Deckels (12) der Packung (10) angeordnet ist, insbesondere eine Ausrichterwelle (78), wobei die Leimaggregate (34, 35; 40, 41) derart im Anschluss an die Einrichtung angeordnet sind, dass die Faltlappen des Zuschnitts unmittelbar nach dem Ausrichten des Deckels (12) der Packung (10) beleimbar sind.

12. Verfahren zum Herstellen von Packungen (10) für Zigaretten, insbesondere des Typs Klappschachtel, wobei in einer Falteinrichtung, insbesondere einem Faltrevolver (23) Zuschnitte aus Verpackungsmaterial, insbesondere dünnem Karton, gefaltet werden und im Bereich einer an die Falteinrichtung (23) anschließenden Transportbahn (24), insbesondere Packungsbahn, weitgehend fertiggestellte Packungen (10) in einer Leimauftragsstation (32, 33) mit Leimaggregaten (34, 35; 40, 41) Leim auf Faltlappen des Zuschnitts aufgetragen wird, **gekennzeichnet durch** folgende Merkmale:
a) die Leimaggregate (34, 35; 40, 41) sind an einer gemeinsamen Trageinrichtung (44) angeordnet und werden aus einer Leimauftragsstellung auf beiden Seiten der Transportbahn (24) auf Höhe der zu beleimenden Faltlappen (20, 22) zusammen in wenigstens eine Reinigungsstellung bewegt zum Reinigen der Leimaggregate (34, 35; 40, 41),
b) die Leimaggregate (34, 35; 40, 41) werden in der oder jeder Reinigungsstellung in einer Ebene unterhalb der vorzugsweise horizontal gerichteten Transportbahn (24) angeordnet,
c) entlang der Transportbahn (24) sind einerseits Leimaggregate (34, 35) zum Aufbringen von Kaltleim und andererseits Leimaggregate (40, 41) zum Aufbringen von Heißleim aufeinanderfolgend angeordnet, wobei die jeweiligen Leimaggregate (34, 35; 40, 41) gegenüberliegend beiderseits der Transportbahn (24) angeordnet werden zum Aufbringen entsprechenden Leims an vorzugsweise aufrechten Faltlappen (20, 22) im Bereich von Schmalseiten der Packung (10), und wobei die Leimaggregate (34, 35) zum Aufbringen von Kaltleim einerseits und die Leimaggregate (40, 41) zum Aufbringen von Heißleim andererseits jeweils gemeinsam in wenigstens eine Reinigungsstellung bewegt werden,
d) die Leimaggregate (40, 41) zum Aufbringen von Kaltleim sind an einer gemeinsamen ersten Trageinrichtung angebracht und werden mit dieser zwischen der Leimauftragsstellung zum Auftragen von Leim auf die Zuschnitte, einer ersten Reinigungsstellung zum Abgeben von Leimportionen auf das Auffangorgan (57) und einer zweiten Reinigungsstellung zum Reinigen der Leimaggregate (40, 41) bewegt,
e) die Leimaggregate (34, 35) zum Aufbringen von Heißleim sind an einer gemeinsamen zweiten Trageinrichtung (44) angebracht und werden mit dieser zwischen einer Leimauftragsstellung zum Auftragen von Leim auf die Zuschnitte und einer Reinigungsstellung zum Abgeben von Leimportionen auf ein Auffangorgan (49) bewegt,
f) die Leimaggregate (34, 35; 40, 41) werden zwischen den Stellungen linear in vertikaler Richtung bewegt.

## Claims

1. Apparatus for producing packs (10) for cigarettes, in particular of the hinge-lid box type, having a folding arrangement, in particular a folding turret (23), for folding blanks made of packaging material, in particular thin cardboard, and having a transporting path (24), in particular pack path, for largely completed packs (10) which follows the folding arrangement (23), wherein a glue-applying station (32, 33) with glue subassemblies (34, 35; 40. 41), in particular glue nozzles, for applying glue to folding flaps of the blank is provided in the region of the transporting path (24), **characterized by** the following features:
a) the glue subassemblies (34, 35; 40, 41) are arranged on a common carrying arrangement (44) in a glue-applying position on either side of the transporting path (24) and level with the folding flaps (20, 22) which are to be glued,
b) the glue subassemblies (34, 35; 40, 41) arranged on either side of the transporting path (24) can be moved together on the common carrying arrangement (44) into at least one cleaning position for the purpose of cleaning the glue subassemblies (34, 35; 40, 41),
c) the glue subassemblies (34, 35; 40, 41), in the or each cleaning position, are arranged in a plane beneath the preferably horizontally directed transporting path (24).
d) arranged to follow one another along the transporting path (24) are, on the one hand, glue subassemblies (34, 35) for applying cold glue and, on the other hand, glue sub-assemblies (40, 41) for applying hot glue, wherein the respective glue subassemblies (34, 35; 40, 41) are arranged opposite one another on either side of the transporting path (24) for the purpose of applying appropriate glue to preferably upright folding flaps (20, 22) in the region of narrow sides of the pack (10), and wherein the glue subassemblies (34, 35) for applying cold glue, on the one hand, and the glue subassemblies (40, 41) for applying hot glue, on the other hand, can be moved together in each case into at least one cleaning position.
e) the glue subassemblies (40, 41) for applying cold glue are fitted on a common first carrying arrangement and can be moved therewith between the glue-applying position, for the purpose of applying glue to the blanks, a first cleaning position for the purpose of discharging portions of glue onto a collecting device (57), and a second cleaning position for the purpose of cleaning the glue subassemblies (40, 41),
f) the glue subassemblies (34, 35) for applying hot glue are fitted on a common second carrying arrangement (44) and can be moved therewith between a glue-applying position for the purpose of applying glue to the blanks and a cleaning position for the purpose of discharging portions of glue onto a collecting device (49),
g) the glue subassemblies (34, 35; 40, 41) can be moved linearly between the positions in the vertical direction.

2. Apparatus according to Claim 1, **characterized in that**, in a first cleaning position, portions of glue can be discharged in the direction of a common collecting device (49, 57) arranged between the glue subassemblies (34, 35; 40, 41), and/or **in that**, in a second cleaning position, in particular the glue subassemblies (40, 41) for applying cold glue can be cleaned by abutment against a common cleaning device.

3. Apparatus according to Claim 1, **characterized in that** the glue subassemblies (40, 41) for applying cold glue, on the one hand, and the glue subassemblies (34, 35) for applying hot glue, on the other hand, can be moved by separate drives, independently of one another, between the glue-applying position and the or each cleaning position, wherein preferably the glue subassemblies (40, 41) for applying cold glue, on the one hand, and the glue subassemblies (34, 35) for applying hot glue, on the other hand, can be moved in essentially the vertical direction.

4. Apparatus according to Claim 2 or one of the further previous claims, **characterized in that** in each case one collecting device (49) is provided for hot glue and one collecting device (57) is provided for cold glue, wherein the collecting devices (49, 57) extend in each case in an upright state between the respective glue subassemblies (34, 35; 40, 41), which are preferably arranged in essentially the horizontal direction for the purpose of discharging portions of glue, wherein, preferably beneath the respective collecting device (49, 57) a respective collecting means (50, 58), preferably a glue tray, is provided for glue discharged from the respective collecting device (49, 57), wherein the collecting means (50, 58) can be handled and in particular emptied separately, wherein preferably the collecting device (49) for hot glue is heated for the purpose of avoiding deposits of glue and of advancing the glue to an associated collecting means (50).

5. Apparatus according to Claim 2, **characterized in that** the glue subassemblies (40, 41) for applying cold glue, in the second cleaning position, butt against cleaning rollers (59) which can be rotated at a fixed location, wherein the cleaning rollers (59) can be driven by a common drive (60) and each butt against a further pair of lower cleaning rollers (61), which can be wetted by a cleaning agent (63), in particular by virtue of the lower cleaning rollers (63) being immersed in a container (62) with the cleaning agent (63), wherein the container (62) is mounted such that it can be pulled out laterally together with the lower cleaning rollers (63) for cleaning purposes.

6. Apparatus according to Claim 1 or one of the further previous claims, **characterized in that** at least the glue subassemblies (34, 35; 40, 41), the collecting devices (49, 57) and the collecting means (50, 58) are connected to form a unit which can be moved as one and is mounted such that it can be pulled out of the apparatus as one, without any change in the relative positioning of the aforementioned devices.

7. Apparatus according to Claim 6, **characterized in that** the unit, which can be moved as one, has a distributor box (74), which can be moved together with the unit and is intended for electric cables (75), such that the devices of the unit are connected to a common distributor box (74).

8. Apparatus according to Claim 1, **characterized in that** glue nozzles (34, 35) for applying hot glue are enclosed essentially fully by an insulating means (55) in particular in the region of connections (47) and in particular in the region of a preferably extended nozzle tip (48).

9. Apparatus according to Claim 1, **characterized in that** the position of the glue subassemblies (34, 35; 40, 41) can be adjusted in relation to the transporting path, in particular in the vertical and/or horizontal direction, preferably by means of adjusting screws (52, 54).

10. Apparatus according to Claim 1, **characterized in that** the apparatus has operating buttons (80, 81) for initiating the cleaning of the glue subassemblies (34, 35; 40, 41) independently of automatic cleaning in accordance with a machine-control means.

11. Apparatus according to Claim 1, **characterized in that** an arrangement for orienting folding flaps in the region of a lid (12) of the pack (10), in particular an orienting shaft (78), is provided in the region of the transporting path (24), wherein the glue subassemblies (34, 35; 40, 41) are disposed in connection with the arrangement such that the folding flaps of the blank can be glued immediately after the lid (12) of the pack (10) has been oriented correctly.

12. Method of producing packs (10) for cigarettes, in particular of the hinge-lid box type, wherein, in a folding arrangement, in particular a folding turret (23), blanks made of packaging material, in particular thin cardboard, are folded and, in the region of a transporting path (24), in particular pack path, for largely completed packs (10), which follows the folding arrangement (23), glue is applied to folding flaps of the blank in a glue-applying station (32, 33) with glue subassemblies (34, 35; 40, 41), **characterized by** the following features:
a) the glue subassemblies (34, 35; 40, 41) are arranged on a common carrying arrangement (44) and are moved together out of a glue-applying position on either side of the transporting path (24), level with the folding flaps (20, 22) which are to be glued, into at least one cleaning position for the purpose of cleaning the glue subassemblies (34, 35; 40, 41).
b) the glue subassemblies (34, 35; 40, 41 in the or each cleaning position, are arranged in a plane beneath the preferably horizontally directed transporting path (24).
c) arranged to follow one another along the transporting path (24) are, on the one hand, glue subassemblies (34, 35) for applying cold glue and, on the other hand, glue sub-assemblies (40, 41) for applying hot glue, wherein the respective glue subassemblies (34, 35; 40, 41) are arranged opposite one another on either side of the transporting path (24) for the purpose of applying appropriate glue to preferably upright folding flaps (20, 22) in the region of narrow sides of the pack (10), and wherein the glue subassemblies (34, 35) for applying cold glue, on the one hand, and the glue sub-assemblies (40, 41) for applying hot glue, on the other hand, are moved together in each case into at least one cleaning position.
d) the glue subassemblies (40, 41) for applying cold glue are fitted on a common first carrying arrangement and are moved therewith between the glue-applying position, for the purpose of applying glue to the blanks, a first cleaning position for the purpose of discharging portions of glue onto the collecting device (57), and a second cleaning position for the purpose of cleaning the glue subassemblies (40, 41),
e) the glue subassemblies (34, 35) for applying hot glue are fitted on a common second carrying arrangement (44) and can be moved therewith between a glue-applying position for the purpose of applying glue to the blanks and a cleaning position for the purpose of discharging portions of glue onto a collecting device (49),
f) the glue subassembiles (34, 35; 40, 41) are moved linearly between the positions in the vertical direction.

## Revendications

1. Dispositif de fabrication de paquets (10) de cigarettes, en particulier du type boîte pliante, comprenant un dispositif de pliage, en particulier une tourelle de pliage (23), pour plier des pièces découpées constituées de matériau d'emballage, en particulier de carton mince, et comprenant une bande transporteuse (24) se raccordant au dispositif de pliage (23), en particulier une bande de paquets, pour des paquets essentiellement assemblés (10), un poste d'encollage (32, 33) avec des unités d'encollage (34, 35 ; 40, 41), en particulier des buses d'encollage, étant prévu dans la région de la bande transporteuse (24), pour appliquer de la colle sur des volets de la pièce découpée, **caractérisé par** les caractéristiques suivantes :
a) les unités d'encollage (34, 35 ; 40, 41) sont disposées dans une position d'encollage des deux côtés de la bande transporteuse (24) à la hauteur des volets à encoller (20, 22) au niveau d'un dispositif de support commun (44),
b) les unités d'encollage (34, 35 ; 40, 41) disposées des deux côtés de la bande transporteuse (24) peuvent être déplacées ensemble dans au moins une position de nettoyage au niveau du dispositif de support commun (44), en vue du nettoyage des unités d'encollage (34, 35 ; 40, 41),
c) les unités d'encollage (34, 35 ; 40, 41) sont disposées dans la ou dans chaque position de nettoyage dans un plan en dessous de la bande transporteuse (24) orientée de préférence horizontalement,
d) des unités d'encollage (34, 35) pour appliquer de la colle à froid d'une part et des unités d'encollage (40, 41) pour appliquer de la colle à chaud d'autre part, sont disposées les unes derrière les autres le long de la bande transporteuse (24), les unités d'encollage respectives (34, 35 ; 40, 41) étant disposées en regard de chaque côté de la bande transporteuse (24) pour appliquer de la colle correspondante sur des volets de préférence debout (20, 22) dans la région de côtés étroits de l'emballage (10), et les unités d'encollage (34, 35) pour l'application de colle à froid d'une part et les unités d'encollage (40, 41) pour l'application de colle à chaud d'autre part pouvant être déplacées à chaque fois ensemble dans au moins une position de nettoyage,
e) les unités d'encollage (40, 41) pour appliquer de la colle à froid sont montées sur un premier dispositif de support commun et peuvent être déplacées avec celui-ci entre la position d'encollage pour appliquer de la colle sur les pièces découpées, une première position de nettoyage pour délivrer des portions de colle à un organe collecteur (57) et une deuxième position de nettoyage pour nettoyer les unités d'encollage (40, 41),
f) les unités d'encollage (34, 35) pour appliquer de la colle à chaud sont montées sur un deuxième dispositif de support commun (44) et peuvent être déplacées avec celui-ci entre une position d'encollage pour l'application de colle sur les pièces découpées et une position de nettoyage pour délivrer des portions de colle à un organe collecteur (49),
g) les unités d'encollage (34, 35 ; 40, 41) peuvent être déplacées linéairement dans la direction verticale entre les positions.

2. Dispositif selon la revendication 1, **caractérisé en ce que** dans une première position de nettoyage, des portions de colle peuvent être délivrées contre un organe collecteur commun (49, 57) disposé entre les unités d'encollage (34, 35 ; 40, 41) et/ou **en ce que** dans une deuxième position de nettoyage, en particulier les unités d'encollage (40, 41) pour l'application de colle à froid peuvent être nettoyées par application contre un organe de nettoyage commun.

3. Dispositif selon la revendication 1, **caractérisé en ce que** les unités d'encollage (40, 41) pour l'application de colle à froid d'une part et les unités d'encollage (34, 35) pour l'application de colle à chaud d'autre part peuvent être déplacées par des entraînements séparés indépendamment les unes des autres entre la position d'encollage et la ou chaque position de nettoyage, les unités d'encollage (40, 41) pour l'application de colle à froid d'une part et les unités d'encollage (34, 35) pour l'application de colle à chaud d'autre part pouvant être déplacées de préférence dans la direction essentiellement verticale.

4. Dispositif selon la revendication 2 ou selon l'une quelconque des autres revendications précédentes, **caractérisé en ce qu'**à chaque fois un organe collecteur (49) pour de la colle à chaud et un organe collecteur (57) pour de la colle à froid sont prévus, les organes collecteurs (49, 57) s'étendant à chaque fois verticalement entre les unités d'encollage respectives (34, 35 ; 40, 41), lesquelles sont disposées dans la direction essentiellement horizontale pour délivrer des portions de colle, à chaque fois un moyen collecteur (50, 58), en particulier un bac à colle, étant prévu de préférence en dessous de l'organe collecteur respectif (49, 57) pour de la colle délivrée par l'organe collecteur respectif (49, 57), les moyens collecteurs (50, 58) pouvant être manipulés séparément et notamment pouvant être vidés, l'organe collecteur (49) pour la colle à chaud étant de préférence chauffé afin d'éviter des accumulations de colle et pour évacuer la colle à un moyen collecteur associé (50).

5. Dispositif selon la revendication 2, **caractérisé en ce que** les unités d'encollage (40, 41) pour l'application de colle à froid s'appliquent dans la deuxième position de nettoyage contre des rouleaux de nettoyage rotatifs (59) fixés en position, les rouleaux de nettoyage (59) pouvant être entraînés par un entrainement commun (60) et s'appliquant à chaque fois contre une autre paire de rouleaux de nettoyage inférieurs (61), qui peuvent être mouillés avec un agent de nettoyage (63), en particulier par immersion des rouleaux de nettoyage inférieurs (63) dans un récipient (62) comprenant le moyen de nettoyage (63), le récipient (62) conjointement avec les rouleaux de nettoyage inférieurs (63) étant supporté de manière à pouvoir être ressorti latéralement à des fins de nettoyage.

6. Dispositif selon la revendication 1 ou selon l'une quelconque des autres revendications précédentes, **caractérisé en ce qu'**au moins les unités d'encollage (34, 35 ; 40, 41), les organes collecteurs (49, 57) et les moyens collecteurs (50, 58) sont assemblés pour former une unité déplaçable en commun qui, sans modification de la position relative desdits organes, peut être montée de manière à pouvoir être ressortie conjointement du dispositif.

7. Dispositif selon la revendication 6, **caractérisé en ce que** l'unité déplaçable en commun présente une boîte de distribution (74) pour des conduites électriques (75), déplaçable avec l'unité, de telle sorte que les organes de l'unité soient raccordés à une boîte de distribution commune (74).

8. Dispositif selon la revendication 1, **caractérisé en ce que** des buses d'encollage (34, 35) pour l'application de colle à chaud sont entourées essentiellement complètement par une isolation (55), en particulier dans la région de raccords (47) et en particulier dans la région d'une pointe de buse de préférence prolongée (48).

9. Dispositif selon la revendication 1, **caractérisé en ce que** la position des unités d'encollage (34, 35 ; 40, 41) peut être ajustée par rapport a la bande transporteuse, en particulier dans la direction verticale et/ou horizontale, de préférence au moyen de vis de réglage (52, 54).

10. Dispositif selon la revendication 1, **caractérisé en ce que** le dispositif présente des touches de commande (80, 81) pour déclencher le nettoyage des unités d'encollage (34, 35 ; 40, 41) indépendamment d'un nettoyage automatique en fonction d'une commande de la machine.

11. Dispositif selon la revendication 1, **caractérisé en ce que** dans la région de la bande transporteuse (24) est disposé un dispositif pour aligner des volets dans la région d'un couvercle (12) du paquet (10), en particulier un arbre d'alignement (78), les unités d'encollage (34, 35 ; 40, 41) étant disposées à la suite du dispositif de telle sorte que les volets de la pièce découpée puissent être encollés directement après l'alignement du couvercle (12) du paquet (10).

12. Procédé de fabrication de paquets (10) de cigarettes, en particulier du type boîte pliante, dans lequel, dans un dispositif de pliage, en particulier une tourelle de pliage (23), des pièces découpées constituées de matériau d'emballage, en particulier de carton mince, sont pliées et dans la région d'une bande transporteuse (24) se raccordant au dispositif de pliage (23), en particulier d'une bande de paquets, pour des paquets essentiellement assemblés (10), de la colle est appliquée sur des volets de la pièce découpée dans un poste d'encollage (32, 33) avec des unités d'encollage (34, 35 ; 40, 41), **caractérisé par** les caractéristiques suivantes :
a) les unités d'encollage (34, 35 ; 40, 41) sont disposées sur un dispositif de support commun (44) et sont déplacées ensemble depuis une position d'encollage des deux côtés de la bande transporteuse (24) à la hauteur des volets à encoller (20, 22) dans au moins une position de nettoyage afin de nettoyer les unités d'encollage (34, 35 ; 40, 41),
b) les unités d'encollage (34, 35 ; 40, 41) sont disposées dans la ou dans chaque position de nettoyage dans un plan en dessous de la bande transporteuse orientée de préférence horizontalement (24),
c) des unités d'encollage (34, 35) pour l'application de colle à froid d'une part et des unités d'encollage (40, 41) pour l'application de colle à chaud d'autre part sont disposées les unes derrière les autres le long de la bande transporteuse (24), les unités d'encollage respectives (34, 35 ; 40, 41) étant disposées en regard de chaque côté de la bande transporteuse (24) pour appliquer de la colle correspondante à des volets de préférence debout (20, 22) dans la région de côtés étroits de l'emballage (10), et les unités d'encollage (34, 35) pour l'application de colle à froid d'une part et les unités d'encollage (40, 41) pour l'application de colle à chaud d'autre part étant déplacées ensemble à chaque fois dans au moins une position de nettoyage,
d) les unités d'encollage (40, 41) pour l'application de colle à froid sont montées sur un premier dispositif de support commun et sont déplacées avec celui-ci entre la position d'encollage pour appliquer de la colle sur les pièces découpées, une première position de nettoyage pour délivrer des portions de colle à l'organe collecteur (57) et une deuxième position de nettoyage pour nettoyer les unités d'encollage (40, 41),
e) les unités d'encollage (34, 35) pour l'application de colle à chaud sont montées au niveau d'un deuxième dispositif de support commun (44) et sont déplacées avec celui-ci entre une position d'encollage pour l'application de colle sur les pièces découpées et une position de nettoyage pour délivrer des portions de colle à un organe collecteur (49),
f) les unités d'encollage (34, 35 ; 40, 41) sont déplacées linéairement dans la direction verticale entre les positions.
